# EUROPÄISCHE PATENTSCHRIFT

(11) **EP 3 168 342 B1**
(45) Veröffentlichungstag und Bekanntmachung des Hinweises auf die Patenterteilung: **22.08.2018**
(21) Anmeldenummer: 16194296.6
(22) Anmeldetag: 18.10.2016
(51) Int. Cl.: D01H 5/32

(54) **DOPPELSEITIGE RINGSPINNMASCHINE**
DOUBLE-SIDED RING SPINNING MACHINE
MACHINE À FILER DOUBLE À ANNEAUX

(30) Priorität: 20.10.2015 DE 102015013619
(43) Veröffentlichungstag der Anmeldung: 17.05.2017
(73) Patentinhaber: Saurer Germany GmbH & Co. KG, 42897 Remscheid (DE)
(72) Erfinder: Mann, Peter, 73095 Albershausen (DE)
(74) Vertreter: Schniedermeyer, Markus

(56) Entgegenhaltungen:
- WO-A2-2012/004779
- CN-A- 1 900 393
- CN-U- 205 223 468
- DE-A1- 2 641 434
- DE-A1-102005 022 628
- DE-A1-102005 054 024
- GB-A- 2 133 809
- JP-A- H 083 822
- JP-A- H0 941 229

## Beschreibung

Die vorliegende Erfindung betrifft eine doppelseitige Ringspinnmaschine mit Streckwerken auf jeder Seite. Die Streckwerke umfassen jeweils eine Eingangsunterwalze, eine Mittelunterwalze und eine Ausgangsunterwalze. Den Eingangsunterwalzen ist ein erster Motor zugeordnet, den Mittelunterwalzen ist ein zweiter Motor zugeordnet und den Ausgangsunterwalzen ist ein dritter Motor zugeordnet. Der erste Motor ist über ein erstes Getriebe mit den Eingangsunterwalzen verbunden, der zweite Motor ist über ein zweites Getriebe mit den Mittelunterwalzen verbunden und der dritte Motor ist über ein drittes Getriebe mit den Ausgangsunterwalzen verbunden.

Die DE 10 2005 054 024 A1 offenbart eine Ringspinnmaschine mit Streckwerken, deren Eingangsunterwalzen, Mittelunterwalzen und Ausgangsunterwalzen jeweils durch einen eigenen Motor angetrieben werden. Jedem Motor ist ein eigenes Getriebe zugeordnet. Jedes Getriebe ist, um die Ringspinnmaschine gegen Austritt von Öl und Fett aus dem Getriebe zu sichern, in einem eigenen Getriebegehäuse untergebracht. Eine Ausführung mit separaten Motoren ermöglicht die einfache Einstellung verschiedener Verzüge zwischen den Walzenpaaren des Streckwerkes. Die Einstellung des Verzuges erfolgt auf einfache Weise durch eine Regelung der Drehzahl der Motoren. Die Montage eines solchen Antriebs gestaltet sich aufgrund der separaten Getriebe jedoch besonders aufwendig. Es bestehen hohe Anforderungen an die Genauigkeit der Montage und an die Parallelität der Achsen der einzelnen Getriebe. Die einzelnen Getriebe erfordern außerdem einen hohen Platzbedarf.

Die DE 101 37 140 C1 offenbart eine Ringspinnmaschine mit Streckwerken auf beiden Seiten. Die Eingangsunterwalzen und die Mittelunterwalzen weisen hier einen gemeinsamen Antrieb mit gemeinsamen Motoren auf. Die Konstruktion des Antriebes wird einfacher. Die Einstellung des Vorverzuges ist jedoch nur noch durch einen Wechsel von Zahnrädern des Getriebes möglich.

Darüber hinaus sind Streckwerke bekannt mit einem gemeinsamen Antrieb für die Eingangsunterwalzen, die Mittelunterwalzen und die Ausgangsunterwalzen. Der Antrieb umfasst in der Regel einen Motor und ein gemeinsames Getriebe für alle Unterwalzen. Einen solchen gemeinsamen Antrieb offenbaren die JP H08 3822 A und die DE 26 41 434 A1.

Es ist die Aufgabe der vorliegenden Erfindung, den Antrieb für das Streckwerk einer doppelseitigen Ringspinnmaschine mit separaten Motoren für die Eingangsunterwalzen, die Mittelunterwalzen und die Ausgangsunterwalzen zu verbessern.

Zur Lösung der Aufgabe sind das erste Getriebe, das zweite Getriebe und das dritte Getriebe in einem gemeinsamen Getriebegehäuse angeordnet. Die Anordnung der funktional unabhängigen Getriebe der Eingangsunterwalzen, der Mittelunterwalzen und der Ausgangsunterwalzen in einem Getriebegehäuse hat eine Reihe von Vorteilen. Die Zusammenfassung in einem Gehäuse vereinfacht die Montage an der Ringspinnmaschine. Die genaue parallele Ausrichtung der Achsen der drei Getriebe kann unabhängig von der Ringspinnmaschine erfolgen. Durch die Anordnung der Getriebe in einem einzigen Getriebegehäuse kann der Bauraum besser ausgenutzt werden. Die Anordnung wird insgesamt kompakter. Damit wird auch die Handhabung bei der Montage vereinfacht.

Vorzugsweise ist das gemeinsame Getriebegehäuse zur Aufnahme eines Schmierstoffes zur gemeinsamen Schmierung des ersten Getriebes, des zweiten Getriebes und des dritten Getriebes ausgebildet. Als Schmierstoff kommt insbesondere Öl in Betracht. Die gemeinsame Schmierung reduziert nicht nur den Gesamtaufwand für die Schmierung; es wird auch die Wärmeabfuhr und die thermische Ausnutzung verbessert. Um die gewünschten Verzüge zu realisieren, werden die Ausgangsunterwalzen mit einer deutlich höheren Drehzahl beaufschlagt als die Eingangs- und Mittelunterwalzen. Deshalb wird über das dritte Getriebe eine deutlich höhere Leistung übertragen. Der Schmierstoff wird durch das dritte Getriebe also deutlich stärker erwärmt. Durch die gemeinsame Schmierung findet damit ein Temperaturausgleich statt.

Im Zusammenhang mit der vorliegenden Erfindung können verschiedene an sich bekannte Schmierungsverfahren zur Anwendung kommen. So kann das Getriebegehäuse zur Durchführung einer Tauchschmierung ausgebildet sein. Alternativ kann das Getriebegehäuse Mittel zur Durchführung einer Umlaufschmierung aufweisen.

Gemäß einer bevorzugten Ausführungsform tritt aus dem Getriebegehäuse für jede Seite der Ringspinnmaschine jeweils eine Abtriebsstelle des ersten Getriebes, des zweiten Getriebes und des dritten Getriebes aus.

Vorzugsweise sind die Abtriebsstellen des ersten Getriebes mit den Eingangsunterwalzen und die Abtriebsstellen des zweiten Getriebes mit den Mittelunterwalzen über Gelenkwellen verbunden. Damit wird auch bei vorgegebenen, nicht veränderbaren Abtriebsstellen an dem Getriebegehäuse eine einfache Verstellung der Feldweiten ermöglicht. Das heißt, die Abstände der Unterwalzenstränge können verändert werden.

Gemäß einer vorteilhaften Weiterbildung tritt aus dem Getriebegehäuse eine erste und eine zweite Antriebsstelle des ersten Getriebes aus, und der erste Motor ist zur Realisierung unterschiedlicher Übersetzungsverhältnisse wahlweise an die erste oder die zweite Antriebsstelle des ersten Getriebes anschließbar. Entsprechend können aus dem Getriebegehäuse eine erste und eine zweite Antriebsstelle des zweiten Getriebes austreten, und der zweite Motor ist zur Realisierung unterschiedlicher Übersetzungsverhältnisse wahlweise an die erste oder die zweite Antriebsstelle des zweiten Getriebes anschließbar. Die unterschiedlichen Übersetzungsverhältnisse dienen dazu, die Drehzahlen der Unterwalzen und damit die Verzüge des Streckwerkes in größeren Bereichen anzupassen zu können, als dies durch die Regelung der Drehzahlen der Motoren sinnvoll möglich ist. Vorzugsweise dienen die Antriebsstellen mit unterschiedlichem Übersetzungsverhältnis dazu, um für verschiedene Maschinentypen mit unterschiedlichen Verzugsbereichen das gleiche Getriebe verwenden zu können. Ein späterer Umbau bleibt natürlich möglich.

Gemäß einer bevorzugten Ausführungsform der erfindungsgemäßen Ringspinnmaschine tritt aus dem Getriebegehäuse eine erste und eine zweite Antriebsstelle des dritten Getriebes aus und der dritte Motor ist an die erste Antriebsstelle des dritten Getriebes angeschlossen und ein vierter Motor ist zur Erhöhung der übertragenen Leistung an die zweite Antriebsstelle des dritten Getriebes angeschlossen. Diese Ausführungsform wird dem Sachverhalt gerecht, dass aufgrund der höheren Drehzahl der Ausgangsunterwalzen eine größere Leistung für die Ausgangsunterwalzen bereitgestellt werden muss. Dabei wird vorteilhafterweise die bereitzustellende Leistung auf zwei Motoren verteilt, so dass jeder Seite der Ringspinnmaschine ein Motor zum Antrieb der Ausgangsunterwalzen zugeordnet wird.

Gemäß einer vorteilhaften Ausführungsform der erfindungsgemäßen Ringspinnmaschine sind das Getriebegehäuse und die Motoren in einen gemeinsamen Rahmen montiert. Aus dem Rahmen ragt eine Verbindung zu den Eingangsunterwalzen, den Mittelunterwalzen und den Ausgangsunterwalzen heraus. Ein solcher Rahmen erleichtert die Montage. Außerdem vereinfacht ein solcher Rahmen die Herstellung von Maschinenvarianten, da der Rahmen auch mit anderen Antrieben bestückt werden kann. Der Rahmen schafft eine definierte Schnittstelle zu der Maschine. Der Rahmen kann beispielsweise auch mit einem gemeinsamen Getriebe für alle Unterwalzen und einem einzelnen Motor entsprechender Leistung ausgestattet werden.

Die Erfindung wird nachfolgend anhand eines in den Zeichnungen dargestellten Ausführungsbeispiels näher erläutert.

Es zeigen:
- Fig. 1: eine schematische Darstellung der erfindungsgemäßen Ringspinnmaschine;
- Fig. 2: eine dreidimensionale Darstellung des Streckwerksantriebs einer erfindungsgemäßen Ringspinnmaschine mit Sicht auf die Abtriebsseite der Getriebe;
- Fig. 3: die Darstellung der Fig. 2 mit Sicht auf die Antriebsseite der Getriebe;
- Fig. 4: die Darstellung der Fig. 3 ohne Darstellung der Motoren.

Die Fig. 1 zeigt eine erfindungsgemäße doppelseitige Ringspinnmaschine 1. Da Ringspinnmaschinen allgemein bekannt sind, beschränkt sich die Darstellung auf die für die Erläuterung der Erfindung wesentlichen Teile. Die Ringspinnmaschine weist auf jeder Seite eine Vielzahl nebeneinander angeordneter Streckwerke 2 auf, von denen hier jeweils nur drei dargestellt sind. Von den Streckwerken 2 sind lediglich die Eingangsunterwalzen 3, die Mittelunterwalzen 4 und die Ausgangsunterwalzen 5 dargestellt. Die Eingangsunterwalzen 3, die Mittelunterwalzen 4 und die Ausgangsunterwalzen 5 einer Seite sind jeweils nebeneinander auf einer Welle angeordnet und bilden einen Eingangswalzenstrang 6, 6', einen Mittelwalzenstrang 7, 7' und einen Ausgangswalzenstrang 8, 8'. Die Eingangsunterwalzen 3, die Mittelunterwalzen 4 und die Ausgangsunterwalzen 5 haben jeweils einen eigenen Antrieb mit einem eigenen Getriebe und einem oder mehreren eigenen Motoren. Die Eingangsunterwalzen 3 werden über die Wellen der Eingangsunterwalzenstränge 6, 6' und das Getriebe 14 von dem Motor 10 angetrieben. Die Mittelunterwalzen 4 werden über die Wellen der Mittelunterwalzenstränge 7, 7' und das Getriebe 15 von dem Motor 11 angetrieben. In dem vorliegenden Ausführungsbeispiel werden die Ausgangsunterwalzen 5 von zwei Motoren 12 und 13 angetrieben. Es ist natürlich auch möglich, die Ausgangsunterwalzen 5 durch einen einzelnen Motor größerer Leistung anzutreiben. Die Motoren 12 und 13 sind über das Getriebe 16 mit den Wellen der Ausgangsunterwalzenstränge 8 und 8' verbunden und treiben die Ausgangsunterwalzen 5 an. Erfindungsgemäß sind die Getriebe 14, 15 und 16 in einem gemeinsamen Getriebegehäuse 9 untergebracht.

Getriebe erfordern in der Regel eine Schmierung mittels eines Schmierstoffes, insbesondere eines Schmieröls. Zur Schmierung sind verschiedene Verfahren bekannt. Zum Beispiel kann die Schmierung eines Getriebes mittels einer Tauchschmierung erfolgen. Das heißt, die unteren Getriebezahnräder sind ständig in das Öl einer Ölwanne getaucht. Durch die Drehung der Getriebezahnräder während des Betriebes erfolgt gegebenenfalls der Weitertransport zu den anderen Getriebezahnrädern. Eine weitere Möglichkeit der Schmierung von Getrieben ist eine Umlaufschmierung. Dazu kann beispielsweise eine Tropfwanne oberhalb des Getriebes angeordnet sein. Das Öl wird auf die Getriebezahnräder getropft und in einer Ölwanne unterhalb des Getriebes aufgefangen und dann wieder zurück in die Tropfwanne befördert. Gemäß einer bevorzugten Ausführungsform der vorliegenden Erfindung erfolgt die Schmierung der drei funktional unabhängigen Getriebe 14, 15 und 16 gemeinsam. Das heißt, es wird nur eine Ölwanne, eine Tropfwanne oder eine Beförderungseinrichtung benötigt. Es gibt keine getrennten Ölbehälter beziehungsweise keine getrennten Ölkreisläufe für die Getriebe 14, 15 und 16.

Das Getriebegehäuse 9 weist eine Antriebsseite auf, an der die Motoren 10, 11, 12, 13 angeschlossen werden. Ferner hat das Getriebegehäuse 9 eine Abtriebsseite, an der die Unterwalzenstränge 6, 7, 8 angeschlossen werden. Die Fig. 2 zeigt diese Abtriebsseite. An dem Getriebegehäuse 9 treten auf der Abtriebsseite die Abtriebsstellen 17, 17' des Getriebes 14 der Eingangsunterwalzen 3, die Abtriebsstellen 18, 18' des Getriebes 15 der Mittelunterwalzen 4 und die Abtriebsstellen 19, 19' des Getriebes 16 aus. Der Anschluss der Eingangsunterwalzenstränge 6 und 6' an die ortsfesten Abtriebsstellen 17 und 17' erfolgt über die Gelenkwellen 20 und 20'. Entsprechend erfolgt der Anschluss der Mittelunterwalzenstränge 7 und 7' über an die ortsfesten Abtriebsstellen 18 und 18' über die Gelenkwellen 21 und 21'. Die Gelenkwellen 20 und 21 sowie die Gelenkwellen 20' und 21' ermöglichen, den Abstand der Unterwalzen 3, 4 ,5 an den jeweiligen Bedarf anzupassen. Die Ausgangunterwalzenstränge 8 und 8' sind direkt an die Abtriebsstellen 19 und 19' angeschlossen.

Die Fig. 3 zeigt die Antriebsseite des Getriebegehäuses 9 mit den Motoren 10, 11, 12 und 13. Die Fig. 4 zeigt die gleiche Ansicht wie die Fig. 3, wobei hier auf die Darstellung der Motoren 10, 11, 12 und 13 verzichtet wurde, um Sicht auf Antriebsstellen 22, 23, 24, 25, 26, 27 der Getriebe 14, 15, 16 freizugeben. Die Antriebsstellen 22, 23, 24, 25, 26, 27 ragen aus dem Getriebegehäuse 9 heraus. Der Motor 10 zum Antrieb der Eingangsunterwalzen 3 kann wahlweise an die Antriebsstellen 22 oder 23 des Getriebes 14 angeschlossen werden. Der Motor 11 zum Antrieb der Mittelunterwalzen 5 kann wahlweise an die Antriebsstellen 24 oder 25 des Getriebes 15 angeschlossen werden. Die unterschiedlichen Antriebsstellen geben die Möglichkeit, unterschiedliche Übersetzungsverhältnisse der Getriebe 14 und 15 zu nutzen. Das Getriebe 16 für die Ausgangsunterwalzen 5 weist ebenfalls zwei Antriebsstellen 26 und 27. Das Getriebe 16 ist allerdings so ausgebildet, dass zwei Motoren 12 und 13 gleichzeitig an die Antriebsstellen 26 und 27 angeschlossen werden können, um die für die Ausgangsunterwalzen 5 bereitgestellte Leistung zu erhöhen.

Auf den Figuren 2 bis 5 ist außerdem ein Rahmen 28 zu sehen, der den Antrieb der Streckwerke 2 umgibt. In den Rahmen sind die Motoren 10, 11, 12, 13, das Getriebegehäuse 9 und die Gelenkwellen 20, 21, 20', 21' montiert. Aus dem Rahmen 28 ragen Anschlussstücke für die Unterwalzenstränge 6, 6', 7, 7', 8, 8' heraus.

## Patentansprüche

1. Doppelseitige Ringspinnmaschine (1) mit Streckwerken (2) auf jeder Seite,
die Streckwerke (2) umfassen jeweils eine Eingangsunterwalze (3), eine Mittelunterwalze (4) und eine Ausgangsunterwalze (5),
den Eingangsunterwalzen (3) ist ein erster Motor (10) zugeordnet,
den Mittelunterwalzen (4) ist ein zweiter Motor (11) zugeordnet,
den Ausgangsunterwalzen (5) ist ein dritter Motor (12) zugeordnet,
der erste Motor (10) ist über ein erstes Getriebe (14) mit den Eingangsunterwalzen (3) verbunden,
der zweite Motor (11) ist über ein zweites Getriebe (15) mit den Mittelunterwalzen (4) verbunden,
der dritte Motor (12) ist über ein drittes Getriebe (16) mit den Ausgangsunterwalzen (5) verbunden,
**dadurch gekennzeichnet,**
**dass** das erste Getriebe (14), das zweite Getriebe (15) und das dritte Getriebe (16) in einem gemeinsamen Getriebegehäuse (9) angeordnet sind.

2. Doppelseitige Ringspinnmaschine (1) nach Anspruch 1, **dadurch gekennzeichnet, dass** das gemeinsame Getriebegehäuse (9) zur Aufnahme eines Schmierstoffes zur gemeinsamen Schmierung des ersten Getriebes (14), des zweiten Getriebes (15) und des dritten Getriebes (16) ausgebildet ist.

3. Doppelseitige Ringspinnmaschine (1) nach Anspruch 2, **dadurch gekennzeichnet, dass** das gemeinsame Getriebegehäuse (9) zur Durchführung einer Tauchschmierung ausgebildet ist.

4. Doppelseitige Ringspinnmaschine (1) nach Anspruch 2, **dadurch gekennzeichnet, dass** das gemeinsame Getriebegehäuse (9) Mittel zur Durchführung einer Umlaufschmierung aufweist.

5. Doppelseitige Ringspinnmaschine (1) nach einem der vorherigen Ansprüche, **dadurch gekennzeichnet, dass** aus dem gemeinsamen Getriebegehäuse (9) für jede Seite der Ringspinnmaschine (1) jeweils eine Abtriebsstelle (17, 18, 19, 17', 18', 19') des ersten Getriebes (14), des zweiten Getriebes (15) und des dritten Getriebes (16) austritt.

6. Doppelseitige Ringspinnmaschine (1) nach Anspruch 5, **dadurch gekennzeichnet, dass** die Abtriebsstellen (17, 17') des ersten Getriebes (14) mit den Eingangsunterwalzen (3) und die Abtriebsstellen (18, 18') des zweiten Getriebes (15) mit den Mittelunterwalzen (4) über Gelenkwellen (20, 20', 21, 21') verbunden sind.

7. Doppelseitige Ringspinnmaschine (1) nach einem der vorherigen Ansprüche, **dadurch gekennzeichnet, dass** aus dem gemeinsamen Getriebegehäuse (9) eine erste Antriebsstelle (22) und eine zweite Antriebsstelle (23) des ersten Getriebes (14) austritt und dass der erste Motor (10) zur Realisierung unterschiedlicher Übersetzungsverhältnisse wahlweise an die erste Antriebsstelle (22) oder die zweite Antriebsstelle (23) des ersten Getriebes (14) anschließbar ist.

8. Doppelseitige Ringspinnmaschine (1) nach einem der vorherigen Ansprüche, **dadurch gekennzeichnet, dass** aus dem gemeinsamen Getriebegehäuse (9) eine erste Antriebsstelle (24) und eine zweite Antriebsstelle (25) des zweiten Getriebes (15) austritt und dass der zweite Motor (11) zur Realisierung unterschiedlicher Übersetzungsverhältnisse wahlweise an die erste Antriebsstelle (24) oder die zweite Antriebsstelle (25) des zweiten Getriebes (15) anschließbar ist.

9. Doppelseitige Ringspinnmaschine (1) nach einem der vorherigen Ansprüche, **dadurch gekennzeichnet, dass** aus dem gemeinsamen Getriebegehäuse (9) eine erste Antriebsstelle (26) und eine zweite Antriebsstelle (27) des dritten Getriebes (16) austritt und dass der dritte Motor (12) an die erste Antriebsstelle (26) des dritten Getriebes (16) angeschlossen ist und dass ein vierter Motor (14) zur Erhöhung der übertragenen Leistung an die zweite Antriebsstelle (27) des dritten Getriebes (16) angeschlossen ist.

10. Doppelseitige Ringspinnmaschine (1) nach einem der vorherigen Ansprüche, **dadurch gekennzeichnet, dass** das gemeinsame Getriebegehäuse (9) und die Motoren (10, 11, 12, 13) in einem gemeinsamen Rahmen (28) montiert sind, wobei aus dem Rahmen (28) eine Verbindung (6, 7, 8, 6', 7', 8') zu den Eingangsunterwalzen (3), den Mittelunterwalzen (4) und den Ausgangsunterwalzen (5) herausragt.

## Claims

1. Double-sided ring spinning machine (1) with drafting arrangements (2) on each side,
the drafting arrangements (2) each comprise a lower intake roller (3), a lower middle roller (4) and a lower output roller (5),
a first motor (10) is assigned to the lower intake rollers (3),
a second motor (11) is assigned to the lower middle rollers (4),
a third motor (12) is assigned to the lower output rollers (5),
the first motor (10) is connected via a first gear (14) to the lower intake rollers (3), the second motor (11) is connected via a second gear (15) to the lower middle rollers (4),
the third motor (12) is connected via a third gear (16) to the lower output rollers (5), **characterised in that**
the first gear (14), the second gear (15) and the third gear (16) are arranged in a common gear housing (9).

2. Double-sided ring spinning machine (1) according to claim 1, **characterised in that** the common gear housing (9) is designed for receiving a lubricant for the joint lubrication of the first gear (14), the second gear (15) and the third gear (16).

3. Double-sided ring spinning machine (1) according to claim 2, **characterised in that** the common gear housing (9) is designed to perform an immersion lubrication.

4. Double-sided ring spinning machine (1) according to claim 2, **characterised in that** the common gear housing (9) comprises means for performing a circulating lubrication.

5. Double-sided ring spinning machine (1) according to any one of the preceding claims, **characterised in that** an output point (17, 18, 19, 17', 18', 19') of the first gear (14), the second gear (15) and the third gear (16) exits from the common gear housing (9) for each side of the ring spinning machine (1) respectively.

6. Double-sided ring spinning machine (1) according to claim 5, **characterised in that** the output points (17, 17') of the first gear (14) are connected to the lower intake rollers (3) and the output points (18, 18') of the second gear (15) are connected to the lower middle rollers (4) by drive shafts (20, 20', 21, 21').

7. Double-sided ring spinning machine (1) according to any one of the preceding claims, **characterised in that** a first drive point (22) and a second drive point (23) of the first gear (14) exits from the common gear housing (9) and **in that** the first motor (10) for achieving different transmission ratios can be connected optionally to the first drive point (22) or the second drive point (23) of the first gear (14).

8. Double-sided ring spinning machine (1) according to any one of the preceding claims, **characterised in that** a first drive point (24) and a second drive point (25) of the second gear (15) exits from the common gear housing (9) and **in that** the second motor (11) can be connected optionally to the first drive point (24) or the second drive point (25) of the second gear (15) for achieving different transmission ratios.

9. Double-sided ring spinning machine (1) according to any one of the preceding claims, **characterised in that** a first drive point (26) and a second drive point (27) of the third gear (16) exits from the common gear housing (9) and **in that** the third motor (12) is connected to the first drive point (26) of the third gear (16) and **in that** a fourth motor (14) is connected for increasing the transmitted power to the second drive point (27) of the third gear (16).

10. Double-sided ring spinning machine (1) according to any one of the preceding claims, **characterised in that** the common gear housing (9) and the motors (10, 11, 12, 13) are mounted in a joint frame (28), wherein a connection (6, 7, 8, 6', 7', 8') to the lower intake rollers (3), the lower middle rollers (4) and the lower output rollers (5) projects out of the frame (28).

## Revendications

1. Machine à filer à anneaux (1) à deux côtés comprenant des trains d'étirage (2) de chaque côté,
où les trains d'étirage (2) comprennent chacun un cylindre inférieur d'entrée (3), un cylindre inférieur intermédiaire (4) et un cylindre inférieur de sortie (5),
où un premier moteur (10) est affecté aux cylindres inférieurs d'entrée (3),
où un deuxième moteur (11) est affecté aux cylindres inférieurs intermédiaires (4), où un troisième moteur (12) est affecté aux cylindres inférieurs de sortie (5),
où le premier moteur (10) est relié aux cylindres inférieurs d'entrée (3) par le biais d'un premier engrenage (14),
où le deuxième moteur (11) est relié aux cylindres inférieurs intermédiaires (4) par le biais d'un deuxième engrenage (15),
où le troisième moteur (12) est relié aux cylindres inférieurs de sortie (5) par le biais d'un troisième engrenage (16),
**caractérisé en ce que**
le premier engrenage (14), le deuxième engrenage (15) et le troisième engrenage (16) sont réunis au sein d'une boîte d'engrenages (9) commune.

2. Machine à filer à anneaux (1) à deux côtés selon la revendication 1 **caractérisé en ce que** la boîte d'engrenages (9) commune est conçue pour accueillir un fluide lubrifiant pour la lubrification commune du premier engrenage (14), du deuxième engrenage (15) et du troisième engrenage (16).

3. Machine à filer à anneaux (1) à deux côtés selon la revendication 2 **caractérisé en ce que** la boîte d'engrenages (9) commune est conçue pour réaliser une lubrification par barbotage.

4. Machine à filer à anneaux (1) à deux côtés selon la revendication 2 **caractérisé en ce que** la boîte d'engrenages (9) commune contient un fluide lubrifiant pour réaliser une lubrification par circulation.

5. Machine à filer à anneaux (1) à deux côtés selon l'une des revendications précédentes **caractérisé en ce que**, de chaque côté du machine à filer à anneaux (1), un point de sortie (17, 18, 19, 17', 18', 19') sort de la boîte d'engrenages (9) commune pour le premier engrenage (14), le deuxième engrenage (15) et le troisième engrenage (16).

6. Machine à filer à anneaux (1) à deux côtés selon la revendication 5 **caractérisé en ce que** les points de sortie (17, 17') du premier engrenage (14) sont reliés aux cylindres inférieurs d'entrée (3) et les points de sortie (18, 18') du deuxième engrenage (15) sont reliés aux cylindres inférieurs intermédiaires (4) au moyen d'arbres articulés (20, 20', 21, 21').

7. Machine à filer à anneaux (1) à deux côtés selon l'une des revendications précédentes **caractérisé en ce que** un premier point d'entrée (22) et un deuxième point d'entrée (23) du premier engrenage (14) sortent de la boîte d'engrenages (9) commune et **en ce que** le premier moteur (10) peut être raccordé, au choix, au premier point d'entrée (22) ou au deuxième point d'entrée (23) du premier engrenage (14) afin de produire différents rapports de démultiplication.

8. Machine à filer à anneaux (1) à deux côtés selon l'une des revendications précédentes **caractérisé en ce que** un premier point d'entrée (24) et un deuxième point d'entrée (25) du deuxième engrenage (15) sortent de la boîte d'engrenages (9) commune et **en ce que** le deuxième moteur (11) peut être raccordé, au choix, au premier point d'entrée (24) ou au deuxième point d'entrée (25) du deuxième engrenage (15) afin de produire différents rapports de démultiplication.

9. Machine à filer à anneaux (1) à deux côtés selon l'une des revendications précédentes **caractérisé en ce que** un premier point d'entrée (26) et un deuxième point d'entrée (27) du troisième engrenage (16) sortent de la boîte d'engrenages (9) commune et **en ce que** le troisième moteur (12) est raccordé au premier point d'entrée (26) du troisième engrenage (16) et **en ce que** un quatrième moteur (14) est raccordé au deuxième point d'entrée (27) du troisième engrenage (16) afin d'augmenter la puissance transmise.

10. Machine à filer à anneaux (1) à deux côtés selon l'une des revendications précédentes **caractérisé en ce que** la boîte d'engrenages (9) commune et les moteurs (10, 11, 12, 13) sont montés dans un châssis commun (28) duquel dépasse un élément de liaison (6, 7, 8, 6', 7', 8') avec les cylindres inférieurs d'entrée (3), les cylindres inférieurs intermédiaires (4) et les cylindres inférieurs de sortie (5).
